# EUROPÄISCHE PATENTSCHRIFT

(11) **EP 1 061 172 B1**
(45) Veröffentlichungstag und Bekanntmachung des Hinweises auf die Patenterteilung: **19.05.2004**
(21) Anmeldenummer: 00111777.9
(22) Anmeldetag: 03.06.2000
(51) Int. Cl.: D07B 1/22, D07B 1/16, D07B 1/02

(54) **Kunstfaserseil zum Antrieb durch eine Seilscheibe.**
Synthetic fibre rope for use with a traction sheave
Câble en fibres synthétiques destiné à être utilisé avec une poulie d'entraînement

(30) Priorität: 11.06.1999 EP 99810512
(43) Veröffentlichungstag der Anmeldung: 20.12.2000
(73) Patentinhaber: INVENTIO AG, CH-6052 Hergiswil (CH)
(72) Erfinder: De Angelis, Claudio, Dipl.-Ing., 6004 Luzern (CH)

(56) Entgegenhaltungen:
- EP-A- 0 672 781
- WO-A-98/29327
- DE-A- 2 114 278

## Beschreibung

Die Erfindung betrifft ein Kunstfaserseil, vorzugsweise aus aromatischem Polyamid, zum Antrieb durch eine Seilscheibe nach dem Oberbegriff des Patentanspruchs 1.

Laufende Seile sind in der Fördertechnik, insbesondere bei Aufzügen, im Kranbau und im Bergbau, ein wichtiges, stark beanspruchtes Maschinenelement. Besonders vielschichtig ist die Beanspruchung von getriebenen Seilen, wie sie beispielsweise im Aufzugsbau verwendet werden.

Bei herkömmlichen Aufzugsanlagen sind der Kabinenrahmen einer in einem Aufzugsschacht geführten Kabine und ein Gegengewicht über mehrere Stahllitzenseile miteinander verbunden. Um die Kabine und das Gegengewicht zu heben und zu senken, laufen die Seile über eine Treibscheibe, die von einem Antriebsmotor angetrieben ist. Das Antriebsmoment wird unter Reibschluss dem jeweils über den Umschlingungswinkel auf der Treibscheibe aufliegenden Seilabschnitt aufgeprägt. Dabei erfahren die Seile Zug-, Biege-, Druck- und Torsionsspannungen. Die durch die Biegung über die Seilscheibe entstehenden Relativbewegungen verursachen innerhalb des Seilgefüges Reibung, die sich je nach Schmiermittelkonzentration auf den Seilverschleiss negativ auswirkt. Je nach Seilkonstruktion, Biegeradius, Rillenprofil und Seilsicherheitsfaktor haben die entstehenden Primär- und Sekundärspannungen negativen Einfluss auf den Seilzustand.

Neben den Festigkeitsanforderungen besteht bei Aufzugsanlagen aus energetischen Gründen ferner die Forderung nach möglichst kleinen Massen. Hochfeste Kunstfaserseile, beispielsweise aus aromatischen Polyamiden, beziehungsweise Aramiden, mit hochgradig orientierten Molekülketten erfüllen diese Anforderungen besser als Stahlseile.

Aus Aramidfasern aufgebaute Seile weisen bei gleichem Querschnitt und gleicher Tragfähigkeit im Vergleich zu herkömmlichen Stahlseilen nur ein Viertel bis Fünftel des spezifischen Seilgewichts auf. Im Gegensatz zu Stahl hat die Aramidfaser aufgrund der Gleichrichtung der Molekülketten eine wesentlich geringere Querfestigkeit in Relation zur Längstragfähigkeit.

Um die Aramidfasern folglich beim Lauf über die Treibscheibe möglichst geringen Querspannungen auszusetzen, wird beispielsweise in der EP 0 672 781 A1 ein als Treibseil geeignetes parallel gedrehtes Aramidfaserlitzenseil vorgeschlagen. Das daraus bekannte Aramidseil bietet hinsichtlich Lebensdauer, hoher Abriebfestigkeit und Biegewechselfestigkeit sehr zufriedenstellende Werte; allerdings besteht bei ungünstigen Umständen die Möglichkeit, dass bei parallel verseilten Aramidseilen partielle Seilaufdrehungserscheinungen auftreten, die das ursprüngliche Seilgefüge nachhaltig in ihrer Balance stören. Diese Verdrehungserscheinungen resultieren einerseits aus den inneren Drehmomenten um die Seillängsachse, die je nach Zugbeanspruchung ein Seilaufdrehen generieren und andererseits aus den von aussen aufgebrachten Seilablenkungen, die beispielsweise durch Schrägzüge beim Lauf über Seilrollen entstehen. Das Auflaufen auf Rillenflanken erzeugt dann eine weitere Seilgefügeveränderung. Das Aufdrehen verursacht in der Litzendecklage Überschusslängen, die je nach Walkbewegungen in die eine oder andere Richtung bleibend verschoben werden. Solche Erscheinungen sind unerwünscht, weil die Funktionalität des Aramidseiles nachhaltig beeinträchtigt werden kann.

Die Schrift DE 2114278 zeigt ein Windenseil mit zwei Stahlseilen in einem Elastomermantel, welche Stahlseile zur Verminderung der Seildrehung entgegengesetzt gedrehte Seelen aufweisen.

Die Erfindung verfolgt das Ziel, die Nachteile des bekannten Kunstfaserseils zu vermeiden und ein Kunstfaserseil mit drehungsneutralem Aufbau anzugeben.

Dieses Ziel wird erfindungsgemäss durch ein Treibseil mit den im Patentanspruch 1 angegebenen Merkmalen erreicht. Die abhängigen Ansprüche enthalten zweckmässige und vorteilhafte Weiterbildungen und/oder Ausführungen der durch die Merkmale des Anspruchs 1 gegebenen Erfindung.

Bei dem erfindungsgemässen Zwillingsseil wirkt der über beide Aramidseile ausgebildete Seilmantel als Drehmomentenstütze. Vorzugsweise besitzen die Aramidseile eine identische Seilkonstruktion, sind jedoch in ihrer Schlagrichtung spiegelbildlich, d.h. ein Seil ist rechtsgängig, das andere Seil ist linksgängig. Damit wird gewährleistet, dass die unter Zug und beim Lauf über Seilscheiben entstehenden gegenläufigen Drehmomente um die Seillängsachse mittels der Drehmomentenstütze gegenseitig kompensiert werden, so dass die Summe der Drehmomente resultierend aus dem rechts- und linksgängigen Aramidseil unter Last null werden. Das beim Passiern der Treibscheibe auf das Seil wirkende äussere Drehmoment wird durch die Aussenkontur des bemantelten Zwillingsseiles neutralisiert. Die ehemals runde Seilform ist nun etwa oval, wobei das Aramidseil vorzugsweise doppelt so breit wie hoch ist.

Die jeweilige Seilkonstruktion des Zwillingsseiles darf dann voneinander abweichen, wenn die Funktion des gesamten Zwillingsseiles, bzw. der Ausgleich des Drehmomentes in der Summe gegeben ist.

Die Lebensdauer parallelverseilter Litzen kann gesteigert werden, wenn beispielsweise bei einer zweilagigen Parallelschlagverseilung die Drehrichtung der Fasern von Litzen einer Litzenlage entgegengesetzt zur Drehrichtung der Fasern von Litzen der anderen Litzenlage vorgesehen ist.

Die Erfindung ist im folgenden anhand in der Zeichnung dargestellter Ausführungsbeispiele ausführlich beschrieben. Es zeigt:
- Figur 1,: eine schematische Ansicht einer Aufzugsanlage mit einer über erfindungsgemässe Kunstfaserlitzenseile mit einem Gegengewicht verbundenen Kabine;
- Figur 2,: eine perspektivische Darstellung eines ersten Ausführungsbeispiels des erfindungsgemässen Zwillingseils;
- Figur 3,: eine Querschnittsansicht eines zweiten Ausführungsbeispiels der Erfindung.

Gemäss Figur 1 hängt eine in einem Schacht 1 geführte Kabine 2 an mehreren, hier drei, tragenden erfindungsgemässen Zwillingsseilen 3 aus Aramidfasern, die über eine mit einem Antriebsmotor 4 verbundene Treibscheibe 5 laufen. Auf der Kabine 2 befinden sich Seilendverbindungen 6, an denen die Zwillingsseile 3 mit einem Ende befestigt sind. Die jeweils anderen Enden der Zwillingsseile 3 sind in gleicher Weise an einem Gegengewicht 7 festgemacht, welches ebenfalls in dem Schacht 1 geführt ist. Ausgleichsseile 9 sind in ähnlicher Weise mit ihrem ersten Ende am unteren Ende der Kabine 2 angebunden, von wo aus die Ausgleichsseile 9 über eine am Schachtboden 10 fluchtend unterhalb der Befestigungsstelle am Kabinenboden platzierte Umlenkrolle 11 und eine daneben, ebenfalls am Schachtboden 10 zum Gegengewicht 7 hin ausgerichtet montierte Umlenkrolle 12 zum unteren Teil des Gegengewichts 7 geführt und dort angelenkt sind. Die Ausgleichsseile 9 sind über ihre Länge zwischen der Kabine 2 und dem Gegengewicht 7 mit Hilfe von Gewichten oder aber wie hier zeigt mittels der Rolle 12 gespannt. Hier dient eine Zugfeder 13, welche an der Schachtwand verankert ist und die Umlenkrolle 12 in Richtung Schachtwand zieht und dabei die Ausgleichsseile 9 spannt. An Stelle der Zugfeder kann die Umlenkrolle auch mit einer geeigneten Kinematik zum Spannen der Ausgleichsseile versehen sein.

Das niedrige Gewicht von Aramidseilen bietet ferner den Vorteil, dass im Unterschied zu der in Figur 1 dargestellten Aufzugsanlage auf Ausgleichsseile teilweise oder ganz verzichtet werden kann. Im Vergleich zu herkömmlichen Stahlseilen können dadurch die maximale Förderhöhe einer Aufzugsanlage vergrössert oder aber die maximal zulässige Last bei gleichen Seilabmessungen erhöht werden.

Die Treibscheibe 5 weist drei dicht nebeneinander liegende Doppelrillen 8 für jeweils ein weiter unten beschriebenes, erfindungsgemässes Zwillingsseil 3, 3' auf. Im Aufzugsbau üblich sind bisher Treibscheiben mit zwei bis zwölf Rillen; entsprechend können bei Verwendung erfindungsgemässer Zwillingsseile 3 Treibscheiben mit einer bis sechs Doppelrillen 8 vorgesehen sein.

An Stelle der in Figur 1 dargestellten Disposition eines Treibscheibenaufzugs, kann der Antrieb 4,5 auch entweder auf dem Schachtboden 10 oder an der Schachtwand im unteren Bereich unterhalb der Kabine 2 und des Gegengewichts 7 im Aufzugschacht 1 angeordnet sein. Die Umlenkrollen 11,12 - oder auch nur eine Umlenkrolle - wären dann am oberen Schachtende verankert. Die Ausgleichsseile 9 übernehmen dann im wesentlichen die Tragfunktion und die erfindungsgemässen Zwillingsseile 3 das Heben und Senken von Kabine 2 und Gegengewicht 7.

Figur 2 zeigt ein Zwillingsseil 3 in seinen Einzelheiten. Das Zwillingsseil 3 ist aufgebaut aus zwei mit gegenseitigem Abstand parallel zueinander angeordneten Kunstfaserseilen 14,15, welche mittels sie gemeinsam umgebenden Seilmantels 17 in ihrer Lage zueinander und insbesondere verdrehfest festgelegt und zu dem erfindungsgemässen Zwillingsseil 3 zusammengefasst sind. Die Seile 14,15 sind durch zweistufiges Verdrehen von Seil-Litzen hergestellte, gedrehte Seile, wobei in der zweiten Stufe zwei Lagen 25,26,27,28 von Seil-Litzen 20,21,22,23,24 miteinander verseilt sind. Erfindungsgemäss unterscheiden sich die beiden Kunstfaserseilseile 14, 15 hinsichtlich ihrer Drehungsrichtung "S", "Z".

Im Seil 14 sind Seilgarne aus Aramidfasern mit S-Drehung zu Litzen 22,24 mit Z-Drehung verseilt. In einer ersten Litzenlage 26, sind fünf solcher Litzen 22 mit Z-Drehung im Trossenschlag mit S-Drehung um eine Kernlitze 20 gelegt. Fünf weitere dieser Litzen 22 sind mit fünf durchmessergrösseren Litzen 24 mit Z-Drehung im Parallelschlag zu einer zweiten Litzenlage 28 verseilt. Gemeinsam bilden sie ein gedrehtes zweilagiges Litzenseil, nämlich das Seil 14 mit S-Drehung.

Der Aufbau des Seils 15 ist gleich demjenigen des Seils 14; allerdings mit entgegengesetzter Drehungsrichtungen "S", "Z". So sind im Seil 15 Kunstfaser-Seilgarne mit Z-Drehung zu Litzen 21,23 mit S-Drehung verseilt. Diese Litzen 21,23 mit S-Drehung sind in zwei Lagen 25,27 zu dem Seil 15 mit Z-Drehung verseilt.

In der zweiten Litzenlage 27 liegen die durchmessergrösseren Litzen 23 quasi in den Tälern der sie tragenden ersten Litzenlage 25, während die fünf Litzen 21 auf den Kuppen der diese tragenden ersten Litzenlage 25 liegen und dabei die Lücken zwischen den jeweils benachbarten durchmessergrösseren Litzen 23 ausfüllen. Auf diese Weise erhalten die zweilagig parallel verseilten Seile 14, 15 eine nahezu zylinderförmige Aussenkontur.

Während die Litzen 21,23,22,24 unter einem ausgewogenen Verhältnis zwischen Faser- und Litzenschlaglänge miteinander verseilt sind, können die Aramidfasergarne in gleicher oder, wie in der Ausführung gemäss Figur 1, in entgegengesetzter Drehungsrichtung geschlagen sein wie die Litzen 21,23,22,24,der Lage 25,27,26,28, der sie angehören. Bei gleicher Drehungsrichtung wird ein besserer Zusammenhalt der Verseilung im unbelasteten Zustand des Zwillingsseils 3,3' erreicht. Eine Steigerung der Lebensdauer wird erreicht, wenn die Drehungsrichtung der Seilgarne der ersten Litzenlage 25,26 entgegengesetzt zu der Drehungsrichtung der Fasern von Litzen 21,23 der zweiten Litzenlage 27,28 oder umgekehrt gewählt wird.

Die Drehrichtungen "S" und "Z", d. h. die schraubenlinienförmige Steigungsrichtung der Aramidfasern der Seilgarne einer Litze 21,22,23,24 und der Litzen 21,22,23,24 in den Seilen 14,15,14',15' sind dadurch definiert, dass bei der S-Drehung die Seilgarne und/ oder der Litzen 22,24 alle in einer Richtung so miteinander verseilt sind, dass diese schraubenlinienförmig liegend dem mittleren Abschnitt des Buchstabens "S" folgen; daher die Bezeichnung "S-Drehung". Entsprechend verhält es sich bei einer Verseilung mit Z-Drehung, bei der die zu verseilenden Elemente 21,23 ebenfalls alle einheitlich in Richtung des mittleren Abschnittes des Buchstabens "Z" schraubenlinienförmig aneinander liegen und die Verseilung daher als Z-Drehung bezeichnet wird.

Wie bereits oben erwähnt, werden die für das Zwillingsseil 3,3' verwendeten Litzen 20,21,22,23,24,35,36,37 aus Aramidfasergarnen gedreht. Jedes einzelne Aramidfasergarn, und auch die Litzen 20,21,22,23,24,35,36,37 selbst, werden zum Schutz der Fasern mit einem Imprägnierungsmittel z.B. Polyurethan, Polyolefin oder Polyvinylchlorid behandelt. Der Imprägnieranteil kann dann je nach gewünschter. Biegewechselleistung beispielsweise zwischen 10 und 60 % liegen.

Der gesamte Aussenumfang der Seile 14 und 15 ist von einem Seilmantel 17 aus Kunststoffmaterial umhüllt, wie beispielsweise Gummi, Polyurethan, Polyolefin, Polyvinylchlorid oder Polyamid. Das jeweils elastisch verformbare Material ist auf die Seile 14 und 15' aufgespritzt bzw. extrudiert und anschliessen darauf verdichtet. Dadurch dringt das Seilmantelmaterial von aussen in alle Zwischenräume zwischen den Litzen 22,24 am Aussenumfang ein und füllt diese aus. Die damit geschaffene Bindung des Seilmantels 17 an die Seile 14 und 15 ist so fest, dass ledigliche geringe Relativbewegungen zwischen Litzen 22,24 der Seile 14, 15 und dem Seilmantel 17 stattfinden; vielmehr dient der erfindungsgemäss einstückig über beide Seile 14,15 ausgebildete Seilmantel 17 einen den Abstand 19 zwischen beiden Tossenschlag-Seilen 14, 15 überbrückenden Verbindungssteg 18 aus, der als Drehmomentenbrücke die unter Längsbelastung des Zwillingseils 3 entstehenden, durch den Seilaufbau bedingten, entgegengesetzt orientierten Drehmomente der Seile 14, 15 gegenseitig aufhebt und damit über den Gesamtquerschnitt des erfindungsgemässen Zwillingseils 3 einen Drehmomentenausgleich zwischen der Summe aller rechts- und aller linksgängigen Litzenanteile schafft.

Die Aussenkontur des Seilmantels 17 des Zwillingseils 3 ist hantelförmig ausgebildet, um damit eine bessere Kraftübertragung bzw. einen konstanten Reibwert in der Grössenordnung grösser 0,18 und Stützwirkung durch die Rillenflanken zur weiteren Steigerung der Lebensdauer zu bewirken. Der Einsatz der Zwillingsseile ist auch auf einer zylindrischen, ovalen, konkaven, rechteckigen oder keilförmigen Seilrille möglich. Dazu entsprechend wird das Aussenprofil der Zwillingsseile , 30 angepasst. Beispielsweise sorgt eine in Seillängsrichtung ausgebildete Rippe im Zusammenwirken mit einer komplementär dazu vorgesehenen Laufrillenform für exakte Spurtreue des Zwillingsseils auf der Seiltreibscheibe.

Bei einem zweiten Ausführungsbeispiel nach Figur 3 besteht das Zwillingsseil 30 aus zwei in entgegengesetzten Drehrichtungen "S", "Z" verseilten Seilen 31,32, die verdrehfest und in ihrer parallelen, beabstandeten Lage zueinander durch einen gemeinsamen Seilmantel 33 fixiert sind. Abgesehen von der unterschiedlichen Drehungsrichtung "S", "Z" der Seile 31,32 ist das Zwillingsseil 30 symmetrisch zur Seillängsachse 34 aufgebaut.

Die Seile 31 und 32 bestehen jeweils aus drei Gruppen von Litzen 35,36,37 mit unterschiedlichem Durchmesser. Die Garnzahl in allen Litzen 35,36,37 des Zwillingsseiles 30 ist gleich und ist abhängig von dem gewünschten Druchmesser der zu fertigenden Seile 31, 32. Bei dem Seil 31 dieses Ausführungsbeispiels sind drei Litzen 35 mit Z-Drehung zu einem Seilkern mit S-Drehung verseilt. Um diesen Seilkern herum sind weitere drei Litzen 36 im Paarallelschlag verseilt, die sich eng an die Aussenkontur des Seilkerns anlegen. Schliesslich sind die Zwischenräume zwischen den miteinander verseilten Litzen 35,36 am Aussenumfang des Seils 31 mit Litzen 37 der dritten Gruppe gefüllt. Diese Litzen 37 sind ebenfalls parallel und schraubenlinienförmig zu dem Seil 31 verseilt. Der Aufbau des Seils 32 unterscheidet sich gegenüber dem Seil 31 ausschliesslich durch jeweils entgegengesetzte Drehrichtungen "S", "Z" der Aramidgarne und Litzen.

Der Seilmantel 33 ist bei diesem Ausführungsbeispiel flach die Seile 14', 15' allseitig umgebend ausbildet, wobei die Breite des Zwillingsseils 30 wesentlich grösser ist als dessen Dicke. Zur Schaffung eines gewünschten Reibwertes ist der Seilmantel 33 ganz oder wie hier teilweise im Bereich des Verbindungsstegs 38 mit geeigneten Materialien beschichtet. Für die Schaffung eines gewünschten Reibwerts kann zusätzlich oder alternativ eine entsprechende Auswahl für das Material der Treibscheibenrillenauskleidung getroffen werden.

### Bezugszeichenliste

- 1-: Schacht
- 2-: Kabine
- 3-: Zwillingseil
- 4-: Antriebsmotor
- 5-: Treibscheibe
- 6-: Seilendverbindung
- 7-: Gegengewicht
- 8-: Doppelrillen
- 9-: Ausgleichsseil
- 10-: Schachtboden
- 11-: Umlenkrolle
- 12-: Umlenkrolle
- 13-: Zugfeder
- 14-: Seil mit S-Drehung
- 15-: Seil mit Z-Drehung
- 16-: Seillängsachse
- 17-: Seilmantel
- 18-: Verbindungssteg
- 19-: Abstand, der Seile
- 20-: Kernlitze
- 21-: Litze, S-Drehung
- 22-: Litze, Z-Drehung
- 23-: Litze, S-Drehung
- 24-: Litze, Z-Drehung
- 25-: erste Litzenlage, Z-Drehung
- 26-: erste Litzenlage, S-Drehung
- 27-: zweite Litzenlage, Z-Drehung
- 28-: zweite Litzenlage, S-Drehung
- 30-: Zwillingsseil
- 31-: Seil
- 32-: Seil
- 33-: Seilmantel
- 34-: Seillängsachse
- 35-: Litze
- 36-: Litze, dick
- 37-: Litze, dünn

## Patentansprüche

1. Kunstfaserseil zum Antrieb durch eine Seilscheibe (5), bestehend aus kraftaufnehmenden, zugfesten Kunstfaserlitzen (20,22,24,35,36,37) eines in einer ersten Drehungsrichtung (S) gedrehten ersten Seils (14;31) und einem das erste Seil (14;31) umhüllenden Seilmantel (17;33), **dadurch gekennzeichnet, dass** ein in zur ersten Drehungsrichtung (S) entgegengesetzter Drehungsrichtung (Z) gedrehtes zweites Seil (15;32) mit Abstand (19; 39), im wesentlichen parallel zum ersten gedrehten Seil (14; 31) angeordnet ist, dass beide gedrehten Seile (14,15;31,32) in ihrer parallelen Lage zueinander, verdrehfest mittels eines gemeinsamen Seilmantels (17;33) fixiert sind, dass der Seilmantel (17;33) eine Drehmomentenstütze ist, die beim Lauf des Kunstfaserseils über die Seilscheibe (5) entstehende gegenläufige Drehmomente um eine Seillängsachse gegenseitig kompensiert.

2. Kunstfaserseil nach Anspruch 1, **dadurch gekennzeichnet, dass** das Kunstfaserseil (3;30) abgesehen von den unterschiedlichen Drehungsrichtungen (S,Z) der gedrehten Seile (14,15;31,32) symmetrisch zur Seillängsachse (16;34) aufgebaut ist.

3. Kunstfaserseil nach Anspruch 1, **dadurch gekennzeichnet, dass** die Litzen (20,21,22,23,24;35,36,37) aus parallel zueinander liegenden Aramidfasern bestehen.

4. Kunstfaserseil nach Anspruch 1, **dadurch gekennzeichnet, dass** Kunstfasern mit S-Drehung zu Litzen (21,23) mit S-Drehung und Kunstfasern mit Z-Drehung zu Litzen (22,24) mit Z-Drehung verseilt sind.

5. Kunstfaserseil nach Anspruch 1, **dadurch gekennzeichnet, dass** Kunstfasern mit S-Drehung zu Litzen (21,23) mit Z-Drehung und Kunstfasern mit Z-Drehung zu Litzen mit S-Drehung verseilt sind.

6. Kunstfaserseil nach Anspruch 4 oder 5, **dadurch gekennzeichnet, dass** Litzen (21,23) mit S-Drehung zu einem Seil (15;32) mit Z-Drehung und Litzen (22,24) mit Z-Drehung zu einem Seil (14;31) mit S-Drehung verseilt sind.

7. Kunstfaserseil nach einem der Ansprüche 1 bis 6, **dadurch gekennzeichnet, dass** der Seilmantel (17;33)) eine hantelförmige Querschnittsform oder flache Querschnittsform aufweist.

8. Kunstfaserseil nach einem der Ansprüche 1 bis 7, **dadurch gekennzeichnet, dass** der Seilmantel (17;23) einstückig ausgebildet ist.

9. Kunstfaserseil nach einem der Ansprüche 1 bis 8, dadurch gekennnzeichnet, dass der Seilmantel (17;33) eine zylindrische, ovale, konkave, rechteckige oder keilförmige Querschnittsform aufweist.

## Claims

1. Synthetic fiber rope to be driven by a rope sheave (5), consisting of load-bearing high-tensile synthetic fiber strands (20, 22, 24; 35, 36, 37) of a first rope (14; 31) which is twisted in a first direction of twist (S) and a rope sheath (17; 33) surrounding the first rope (14; 31)
**characterized in that**
a second rope (15; 32) twisted in the opposite direction of twist (Z) to the first direction of twist (S) is arranged essentially parallel to the first twisted rope (14; 31) and at a distance (19; 39) from it, and that the two twisted ropes (14, 15; 31, 32) are fixed in their parallel relationship to each other, and so as not to rotate, by means of a common rope sheath (17; 33), and that the rope sheath (17; 33) is a torque support which mutually compensates torques in opposite directions about a longitudinal rope axis which arise when the synthetic fiber rope passes over the rope sheave (5).

2. Synthetic fiber rope according to Claim 1, **characterized in that**
the synthetic fiber rope (3; 30),
except for the different directions of twist (S, Z), of the twisted ropes (14, 15; 31, 32) is constructed symmetrically about the longitudinal axis of the rope (16; 34).

3. Synthetic fiber rope according to Claim 1, **characterized in that**
the strands (20, 21, 22, 23, 24; 35, 36, 37) consist of aramid fibers lying parallel to each other.

4. Synthetic fiber rope according to Claim 1, **characterized in that**
synthetic fibers with twist S are laid into strands (21, 23) with twist S, and synthetic fibers with twist Z are laid into strands (22, 24) with twist Z.

5. Synthetic fiber rope according to Claim 1, **characterized in that**
synthetic fibers with twist S are laid into strands (21, 23) with twist Z, and synthetic fibers with twist Z are laid into strands with twist S.

6. Synthetic fiber rope according to Claim 4 or 5, **characterized in that**
strands (21, 23) with twist S are laid into a rope (15; 32) with twist Z, and strands (22, 24) with twist Z are laid into a rope (14; 31) with twist S.

7. Synthetic fiber rope according to one of Claims 1 to 6, **characterized in that**
the cross section of the rope sheath (17; 33) either has the shape of a dumbbell or is flat.

8. Synthetic fiber rope according to one of Claims 1 to 7, **characterized in that**
the rope sheath (17; 23) is constructed in one piece.

9. Synthetic fiber rope according to one of Claims 1 to 8, **characterized in that**
the rope sheath (17; 33) has a cylindrical, oval, concave, rectangular, or wedge-shaped cross section.

## Revendications

1. Câble en fibres synthétiques destiné à être utilisé avec une poulie d'entraînement (5) se composant de torons en fibres synthétiques absorbants des forces et résistants à la torsion (20, 22, 24; 35, 36, 37) d'un premier câble (14; 31) tourné dans un premier sens de rotation (S) et d'un revêtement de câble (17; 33) enveloppant le premier câble, **caractérisé par le fait qu'**un deuxième câble (15; 32) tourné dans un sens de rotation (Z), opposé au premier sens de rotation (S), est disposé avec distance, essentiellement parallèlement au premier câble tourné (14; 31); **caractérisé par le fait que** les deux câbles tournés (14, 15; 31, 32) sont fixés dans leur emplacement parallèle l'un à l'autre, résistants à la torsion, au moyen d'un revêtement de câble commun (17; 33); **caractérisé par le fait que** le revêtement de câble (17; 33) est un support de moments de rotation qui compense mutuellement des moments de rotation opposés se produisant autour d'un axe longitudinal du câble lors du passage du câble en fibres synthétiques sur la poulie d'entraînement (5).

2. Câble en fibres synthétiques selon la revendication 1, **caractérisé par le fait que** le câble en fibres synthétiques (3; 30), à l'exception des différents sens de rotation (S; Z) des câbles tournés (14, 15; 31, 32), est construit symétriquement à l'axe longitudinal de câble (16; 34).

3. Câble en fibres synthétiques selon la revendication 1, **caractérisé par le fait que** les torons (20, 21, 22, 23, 24; 35, 36, 37) se composent de fibres d'Aramide étant en position parallèle les uns aux autres.

4. Câble en fibres synthétiques selon la revendication 1, **caractérisé par le fait que** des fibres synthétiques avec une torsion S sont toronnées à des torons (21, 23) avec une torsion S et des fibres synthétiques avec une torsion Z sont toronnées à des torons (22, 24) avec une torsion Z.

5. Câble en fibres synthétiques selon la revendication 1, **caractérisé par le fait que** des fibres synthétiques avec une rotation S sont toronnées à des torons (21, 23) avec une rotation Z et des fibres synthétiques avec une rotation Z sont toronnées à des torons avec une rotation S.

6. Câble en fibres synthétiques selon la revendication 4 ou 5, **caractérisé par le fait que** des torons (21, 23) avec une rotation S sont toronnées à un câble (15; 32) avec une rotation Z et des torons (22, 24) avec une rotation Z sont toronnées à un câble (14; 31) avec une rotation S.

7. Câble en fibres synthétiques selon une des revendications de 1 à 6, **caractérisé par le fait que** le revêtement du câble (17; 33) présente un profil de coupe transversale en forme de haltère ou plat.

8. Câble en fibres synthétiques selon une des revendications de 1 à 7, **caractérisé par le fait que** le revêtement du câble (17; 23) est construit en une seule pièce.

9. Câble en fibres synthétiques selon une des revendications de 1 à 8, **caractérisé par le fait que** le revêtement du câble (17; 33) présente une forme de coupe transversale cylindrique, ovale, concave, rectangulaire ou triangulaire.
